# EUROPÄISCHE PATENTSCHRIFT

(11) **EP 0 029 829 B1**
(45) Veröffentlichungstag und Bekanntmachung des Hinweises auf die Patenterteilung: **13.04.1983**
(21) Anmeldenummer: 80900765.1
(22) Anmeldetag: 13.05.1980
(51) Int. Cl.: A63C 11/22

(54) **SKISTOCKGRIFF**
HANDLE FOR A SKI STICK
POIGNEE DE BATON DE SKI

(30) Priorität: 07.06.1979 CH 5292/79
(43) Veröffentlichungstag der Anmeldung: 10.06.1981
(73) Patentinhaber: MOOR, Beat, CH-3860 Meiringen (CH)
(72) Erfinder: MOOR, Beat, CH-3860 Meiringen (CH)
(74) Vertreter: Marer, Joseph
(86) Internationale Anmeldenummer: CH8000058
(87) Internationale Veröffentlichungsnummer: WO8002649

## Beschreibung

Die Erfindung betrifft einen Skistockgriff, dessen untere Partie hülsenartig zur Umfassung des oberen Skistockendes ausgebildet ist.

Die bekannten Skistockgriffe weisen einen zylinderartigen, am oberen Ende abgerundeten, hülsenartigen Körper auf, der über das obere Skistockende gesteckt ist (Fig.1). Ein solcher Griffkörper muß von der Hand fest umfaßt werden, damit die nötige Kraft (A), die seitlich auf den Stock und damit indirekt in die Stockeinsatzrichtung wirkt, auf den Skistock übertragen werden kann. Bei dieser Skistockbetätigung wird das Handgelenk um eine Drehachse, rechtwinklig zur Handfläche, bewegt. Das kräftige Umfassen des Griffkörpers wirkt auf die Dauer stark ermüdend auf die Handmuskeln. Die Kraft wird dabei durch Reibung, indirekt, auf den Skistock übertragen. Die Bewegung des Handgelenkes rechtwinklig zur Achse der Handfläche ist besonders ermüdend. Die Kraftübertragung aus dem Arm auf den bekannten Skistockgriff verursacht eine relativ große Kraft (B) auf das Handgelenk, die von den Armmuskeln und den Handmuskeln aufgenommen werden muß. Die Folgen sind Ermüdung, Entzündung und Verletzung der Handgelenke.

Wenn eine Handschlaufe oben am Griffkörper befestigt ist, so muß die Umfassungskraft der Hand nicht so groß sein, dafür wird aber die untere Handkante um so mehr belastet, während die Beanspruchung des Handgelenkes in gleichem Maße ungünstig bleibt.

Es stellte sich daher die Aufgabe, einen Skistockgriff zu schaffen, insbesondere für Nordische-, Alpine- und Touren-Skisportler, wobei die Hand am Griff möglichst horizontal aufliegt, die Kraft der Hand über eine größere und der Hand physiologisch angepaßte Fläche auf den Griff und möglichst in Richtung der Längsachse des Skistockes auf diesen übertragen wird, wobei eine wesentlich angenehmere, lockere Biegebewegung des Handgelenkes um eine parallel zur Handfläche und rechtwinklig zum Unterarm liegende Achse zur Wirkung kommt, so daß die Ermüdung in den Armen, Händen und insbesondere in den Handgelenken wesentlich kleiner und die Arm- und Gelenkkraft direkt und besser auf den Stock übertragen wird.

Diese Aufgabe wird erfindungsgemäß gelöst durch einen Skistockgriff, welcher die im kennzeichnenden Teil des Patentanspruchs 1 aufgeführten Merkmale aufweist.

In der Zeichnung ist die Handhabung eines bekannten Skistockgriffes sowie ein Ausführungsbeispiel des Erfindungsgegenstandes dargestellt. Es zeigt
Fig. 1 die Handhabung des bekannten Skistokkes,
Fig. 2 die Handhabung des erfindungsgemäßen Skistockgriffes,
Fig. 3 eine Ansicht in der Armrichtung auf den neuen Skistockgriff und
Fig.4 den mit der Hand erfaßten, neuen Skistockgriff von der Seite, quer zur Armrichtung,gesehen.

Der dargestellte Skistockgriff weist eine T-artige Form (Fig. 3) auf, bei der die beiden T-Arme 1 symmetrisch zueinander stehen. Die untere Partie des T-Mittelteils 2 ist hülsenförmig zur Umfassung des oberen Endes des Skistockes 3 ausgebildet. Die Zwischenpartie des T-Mittelteils 2 ist als Handauflagefläche 4 derart geformt, daß ein möglichst großer Teil der Handinnenfläche zum Aufliegen kommt. Sie ist gegen die T-Arme 1 hin zur Achse 6 des Skistockes 3 geneigt (Fig. 4), so daß die Hände bei der Betätigung desselben im wesentlichen in horizontaler Lage bewegt werden. Die Handgelenke biegen sich um eine Achse 5, welche parallel zur Handfläche und rechtwinklig zum Unterarm gerichtet ist (Fig. 3).

Die Handauflagefläche 4 ist gegen die T-Arme 1 hin verbreitert, und der Übergang zu den T-Armen 1 ist anatomisch der Handform und der Daumenhaltung angepaßt (Fig. 3 und 4). Die obere, äußere Endpartie des Skistockgriffes ist mit den beiden T-Armen 1 zur Aufnahme der gekrümmten Finger als Knauf ausgebildet. Die Kraftübertragung auf die Achse 6 des Skistockes 3 erfolgt daher in angenehmer Weise, teils durch den Druck der Handfläche, teils durch den Zug der Finger.

Um das T-Mittelteil 2 kann eine Handschlaufe (nicht dargestellt) vorgesehen sein, welche ein lockeres Nachziehen des Skistockes 3 ermöglicht.

Die obere, äußere Endpartie mit den beiden T-Armen 1 (Knauf) kann mit Rillen versehen sein, welche die Auflagefläche der Finger bestimmen und vergrößern.

Die Handauflagefläche 4 kann mit einem nicht dargestellten, nach oben hinausragenden Knauf versehen sein, und die beiden T-Arme 1 können asymmetrisch zueinander stehen.

Der beschriebene Skistockgriff ist insbesondere für Nordische-, Alpine- und Touren-Skisportler geeignet und ermöglicht bei den üblichen Anstrengungen eine bedeutend größere Leistung, da die eingesetzte Kraft direkt und genau in die Stock-Einsatzrichtung wirkt.

## Patentansprüche

1. Skistockgriff, dessen untere Partie hülsenartig zur Umfassung des oberen Skistockendes (3) ausgebildet ist, dadurch gekennzeichnet, daß er eine T-artige Form aufweist, daß die Zwischenpartie des T-Mittelteils (2) als Handauflagefläche (4) ausgebildet ist, wobei die Handauflagefläche (4) gegen die T-Arme (1) hin verbreitert und der Übergang zu den T-Armen (1) der Handform und der Daumenhaltung angepaßt ist, und daß die obere, äußere Endpartie mit den beiden T-Armen (1) zur Aufnahme der gekrümmten Finger als Knauf ausgebildet ist.

2. Skistockgriff nach Anspruch 1, dadurch gekennzeichnet, daß die beiden T-Arme (1) symmetrisch zueinander liegen.

3. Skistockgriff nach Anspruch 1, dadurch gekennzeichnet, daß er eine Handschlaufe aufweist.

4. Skistockgriff nach Anspruch 1, dadurch gekennzeichnet, daß die Handauflagefläche (4) gegen die T-Arme (1) hin zur Achse (6) des Stockes (3) geneigt ist.

5. Skistockgriff nach Anspruch 1, dadurch gekennzeichnet, daß die Handauflagefläche (4) mit einem hinausragenden Knauf versehen ist.

## Claims

1. Handle for a ski stick, the lower part of which is sleeve-shaped to fit round the top part of the ski stick (3), characterized by the fact that it is T-shaped, that the intermediate part of the middle section (2) of the T is extended as a surface (4) for the hand to lie against, the surface (4) for the hand to lie against being extended to the T arms (1) and the extension of the T arms (1) being adapted to the form of the hand and to the thumb grip, and that the upper extremity with the two T arms (1) is built up into a pommel to take the curved fingers.

2. Handle for a ski stick according to claim 1, characterized by the fact that the two T arms (1) are disposed symmetrically.

3. Handle for a ski stick according to claim 1, characterized by the fact that it is provided with a hand loop.

4. Handle for a ski stick according to claim 1, characterized by the fact that the surface (4) for the hand to lie against is inclined against the T arms (1) in the direction of the axis (6) of the stick (3).

5. Handle for a ski stick according to claim 1, characterized by the fact that the surface (4) for the hand to lie against is provided with a projecting pommel.

## Revendications

1. Poignée de bâton de ski, dont la portion inférieure en forme de douille est destinée à être engagée sur l'extrémité supérieure du bâton de ski (3), caractérisée par le fait qu'elle se présente sous forme d'un T, par le fait que la portion intermédiaire du pied (2) du T est façonnée de manière à former une surface d'appui (4) pour la paume de la main, cette surface d'appui (4) s'élargissant vers les ailes (1) du T et la portion de transition vers les ailes (1) du T étant adaptée à la forme de la main et à la position du pouce, et par le fait que les portions supérieures et extérieures des deux ailes (1) du T sont munies de renflements pour recevoir les doigts repliés.

2. Poignée de bâton de ski suivant la revendication 1, caractérisée par le fait que les deux ailes (1) du T sont symétriques.

3. Poignée de bâton de ski suivant la revendication 1, caractérisée par le fait qu'elle est munie d'une dragonne.

4. Poignée de bâton de ski suivant la revendication 1, caractérisée par le fait que la surface d'appui (4) de la paume de la main est inclinée vers les ailes (1) du T par rapport à l'axe (6) du bâton de ski (3).

5. Poignée de bâton de ski suivant la revendication 1, caractérisée par le fait que la surface d'appui (4) de la paume de la main est munie d'un pommeau qui s'étend audelà de ladite surface d'appui.
